# FASCICULE DE BREVET EUROPEEN

(11) **EP 3 738 490 B1**
(45) Date de publication et mention de la délivrance du brevet: **11.08.2021**
(21) Numéro de dépôt: 20174537.9
(22) Date de dépôt: 13.05.2020
(51) Int. Cl.: A47K 5/12, E05B 35/00, E05B 63/00, E05C 19/06, A47K 10/32

(54) **DISTRIBUTEUR DE CONSOMMABLE AVEC RESSORT DE VERROUILLAGE**
AUSGABEGERÄT FÜR VERBRAUCHSGÜTER MIT VERSCHLUSSFEDER
CONSUMABLE DISPENSER WITH LOCKING SPRING

(30) Priorité: 13.05.2019 FR 1904926
(43) Date de publication de la demande: 18.11.2020
(73) Titulaire: PAREDES FAB, 69740 Genas (FR)
(72) Inventeur: PONCELET, Gilles, 69510 Soucieu en Jarrest (FR); AUROUX, Michel, 26770 Taulignan (FR)
(74) Mandataire: Delorme, Nicolas

(56) Documents cités:
- EP-A1- 3 335 605

## Description

La présente invention concerne un distributeur de consommable, le consommable étant du type savon liquide, solution hydro-alcoolique, papier hygiénique du type papier toilette, essuie-main, essuie-tout, etc.

Les distributeurs de consommable tels que les distributeurs de savon liquide comportent de façon connue un carter, comportant un bâti destiné à être fixé sur un mur et un capot avant, monté en rotation sur le bâti. Le carter renferme une poche contenant le savon liquide à distribuer, en contact avec la paroi interne du capot. Une poussée sur le capot avant, opérée par un utilisateur, entraîne le capot avant en rotation sur le bâti. La poche est alors comprimée par le capot, et le savon liquide contenu dans la poche est délivré.

Selon une première configuration de l'art antérieur, par exemple celle décrite dans le document de l'art antérieur EP 1454 576 A2, le verrouillage et le déverrouillage du capot sur le bâti est réalisée grâce à un système de verrouillage/déverrouillage dit « à bouton poussoir », fixé à demeure sur le bâti du distributeur.

Pour ce faire, le système de verrouillage/déverrouillage comporte des ergots supérieurs montés en partie supérieure du capot, qui sont introduits dans des logements supérieurs positionnés en partie supérieure du bâti.

Un élément de verrouillage solidaire du bâti enferme les ergots supérieurs à l'intérieur de leurs logements supérieurs respectifs, assurant ainsi le verrouillage du capot sur le bâti.

Afin de remplacer le consommable présent à l'intérieur du carter, le capot est mobile en rotation autour d'un axe de rotation formé par des charnières inférieures. Les charnières inférieures sont réalisées grâce à un ensemble d'ergots inférieurs montés dans des logements inférieurs positionnés au niveau des parois latérales du carter. L'élément de verrouillage est quant à lui mobile en translation verticale entre une position de verrouillage et une position déverrouillage, le déplacement vers le bas du distributeur de l'élément de verrouillage libérant les ergots jusqu'alors bloqués en position de verrouillage par l'élément de verrouillage. La mise en mouvement de l'élément de verrouillage est réalisée grâce à un bouton poussoir fixé à demeure sur le distributeur et solidaire de l'élément de verrouillage. Lorsqu'un utilisateur appuie sur le bouton poussoir, l'élément de verrouillage est simultanément déplacé vers le bas du distributeur, libérant les ergots supérieurs de leurs logements et autorisant la rotation du capot autour de son axe de rotation formé par les charnières inférieures.

Ainsi, lorsqu'un utilisateur appuie sur le bouton poussoir, le capot entre simultanément en rotation.

Le mouvement de rotation du capot est limité par la forme des logements inférieurs. En position de verrouillage, les ergots supérieurs sont au contact d'un bord supérieur de leurs logements respectifs. Lorsque le capot entre en rotation, chaque ergot inférieur se déplace depuis le bord supérieur de son logement inférieur, jusqu'à venir buter contre un bord inférieur de son logement inférieur.

Lorsque l'ergot inférieur vient buter contre le bord inférieur de son logement inférieur, la rotation du capot est stoppée. Le blocage brutal du capot endommage fortement le distributeur, en raison de l'inertie du capot acquise pendant sa rotation.

Afin d'éviter qu'une telle situation ne se produise, l'utilisateur, qui a déplacé avec sa première main le bouton poussoir vers le bas pour ouvrir le capot, maintient simultanément avec sa deuxième main le capot pour éviter un blocage brutal du capot en bout de course.

Cela est particulièrement peu pratique car l'utilisateur ne peut utiliser son autre main pour tenir le consommable à introduire dans le distributeur.

La présente invention vise à pallier les inconvénients ci-dessus, en proposant un distributeur de consommable dont le déverrouillage du capot est commandé par l'intermédiaire d'un bouton fixé à demeure sur le distributeur et dont son ergonomie d'utilisation est améliorée par rapport à l'art antérieur, en particulier lors d'une opération de remplacement de consommable.

Le document EP 3 335 605 A1 divulgue un distributeur comportant les caractéristiques du préambule de la revendication 1.

La présente invention concerne pour ce faire un distributeur de consommable, le consommable étant du type savon liquide ou solution hydro-alcoolique ou papier hygiénique, remarquable en ce qu'il comporte :
- un carter, comportant un bâti et un capot, ledit capot étant mobile sur le bâti entre une position de fermeture et une position d'ouverture autorisant l'accès à l'intérieur du carter,
- un élément de verrouillage du capot sur le bâti, fixé sur le bâti et s'étendant à l'intérieur du carter,
- un bouton de manipulation du capot, monté sur le capot et comportant une platine de manipulation s'étendant à l'extérieur du capot, ledit bouton de manipulation étant mobile alternativement entre une position de repos et une position de travail atteinte lorsqu'un utilisateur exerce une traction sur ladite platine de manipulation,
- un moyen élastique, solidaire du bouton de manipulation, agencé dans ledit distributeur pour engager ledit élément de verrouillage lorsque le bouton de manipulation est en position de repos et pour dégager ledit élément de verrouillage lorsque ledit bouton de manipulation est en position de travail.

Ainsi, en prévoyant un bouton de manipulation comportant une platine de manipulation s'étendant à l'extérieur de capot, et dont un moyen élastique solidaire du bouton de manipulation est agencé pour engager l'élément de verrouillage lorsque le bouton de manipulation est en position de repos et pour dégager ledit élément de verrouillage lorsque ledit bouton de manipulation est en position de travail, un utilisateur peut entraîner le capot depuis sa position de fermeture vers sa position d'ouverture d'une seule main. Ainsi, l'utilisateur peut maintenir avec une main le bouton de manipulation tout au long de la course du capot jusqu'à ce que le capot atteigne sa position d'ouverture, tout en remplaçant avec son autre main le consommable contenu à l'intérieur du distributeur, et ce tout en évitant un blocage brutal du capot qui endommagerait le distributeur en raison de l'inertie du capot acquise pendant sa phase d'ouverture. Grâce au distributeur de l'invention, on augmente largement l'ergonomie d'utilisation par rapport aux dispositifs de l'art antérieur.

Selon des caractéristiques optionnelles du distributeur de consommable selon l'invention :
- le moyen élastique comporte un ressort, comportant un corps rigide prolongé à l'une de ses extrémités par une première patte élastique et à l'autre de ses extrémités par une deuxième patte élastique ;
- l'élément de verrouillage du capot comporte une patte de verrouillage comportant à une première extrémité un ergot de verrouillage, définissant une butée de verrouillage du corps du ressort ;
- l'élément de verrouillage du capot est fixé sur le bâti par encastrement par l'intermédiaire d'une platine de fixation directement solidaire du bâti, ladite platine de fixation comportant une pointe de fixation traversant au moins partiellement l'élément de verrouillage du capot et définissant une butée de fixation de l'élément de verrouillage du capot ;
- la patte de verrouillage de l'élément de verrouillage comporte à une deuxième extrémité un caisson, ledit caisson comportant un orifice de fixation, et la pointe de fixation de la platine de fixation traverse ledit orifice de fixation ;
- le ressort comporte une face supérieure depuis laquelle s'étend une antenne de montage, et le bouton de manipulation comporte un pied de montage s'étendant depuis la platine de manipulation et recevant ladite antenne de montage du ressort ;
- lorsque le bouton de manipulation est en position de repos, le ressort est dans un état comprimé, et lorsque le bouton de manipulation est en position de travail, le ressort est dans un état détendu ;
le distributeur de consommable comporte :
- une charnière inférieure, située à proximité d'un bord inférieur du distributeur, agencée pour autoriser une rotation du capot relativement au bâti autour d'un axe de rotation inférieur sensiblement transverse à un plan longitudinal du distributeur,
- au moins une charnière supérieure, située à proximité d'un bord supérieur du distributeur, agencée pour autoriser, lorsque le capot est dans sa position de fermeture sur le bâti, une rotation du capot relativement au bâti autour d'un axe de rotation supérieur sensiblement transverse au plan longitudinal du distributeur,
   et chaque charnière supérieure comporte un premier élément de rotation fixé à l'intérieur du capot et un deuxième élément de rotation fixé à l'intérieur du bâti, ledit premier élément de rotation comportant un premier bord fendu et ledit deuxième élément de rotation comportant un deuxième bord fendu, décalé d'un angle sensiblement égal à 90° par rapport audit premier bord fendu, lesdits premier et deuxième bords fendus s'interpénétrant et l'un desdits premier et deuxième éléments de rotation s'étendant selon un axe transverse au plan longitudinal du distributeur.
- au moins une des première et deuxième pattes élastiques du ressort prend appui sur le premier élément de rotation de la charnière supérieure ;
- le consommable est un savon liquide ou une solution hydro-alcoolique contenus dans une poche destinée à être agencée à l'intérieur du carter, et le distributeur comporte un bloc fixé sur le capot, à l'intérieur du carter, agencé pour exercer une pression sur ladite poche lorsqu'un utilisateur exerce une pression sur le capot lorsque le capot est en position de fermeture.

D'autres caractéristiques et avantages de l'invention apparaîtront à la lecture de la description détaillée qui suit pour la compréhension de laquelle on se reportera aux dessins annexés dans lesquels :
[Fig. 1] illustre le distributeur de consommable selon l'invention, en vue isométrique.
[Fig. 2] est une vue en coupe selon la ligne II-II de la figure 1.
[Fig. 3] illustre le ressort du distributeur de consommable, en vue isométrique.
[Fig. 4] illustre le ressort de la figure 3, en cours de montage avec le bouton de manipulation, dans le distributeur de l'invention.
[Fig. 5] représente l'élément de verrouillage de l'invention, en vue isométrique.
[Fig. 6] montre le montage de l'élément de verrouillage dans le distributeur.
[Fig. 7] illustre le distributeur de consommable selon l'invention, en vue isométrique centrée sur un bord supérieur du distributeur.
[Fig. 8] est un agrandissement de la zone VIII de la figure 7.
[Fig. 9] est une vue en coupe selon la ligne IX-IX de la figure 8, la charnière supérieure étant dans une première position.
[Fig. 10] est une vue analogue à celle de la figure 9, la charnière supérieure étant dans une deuxième position.
[Fig. 11] donne un exemple de réalisation de la distribution du consommable, le distributeur étant dans une première position.
[Fig. 12] illustre le distributeur de la figure 11, représenté dans une deuxième position.
[Fig. 13] donne un autre exemple de réalisation de la distribution du consommable, le distributeur étant dans une première position.
[Fig. 14] illustre le distributeur de la figure 13, représenté dans une deuxième position.
[Fig. 15] représente le distributeur en coupe selon la ligne II-II de la figure 1, le capot étant fermé et verrouillé.
[Fig. 16] est un agrandissement de la zone XVI de la figure 15.
[Fig. 17] est une vue en coupe selon la ligne XVII-XVII de la figure 15.
[Fig. 18] est une vue analogue à celle de la figure 15, le capot du distributeur étant fermé et non verrouillé.
[Fig. 19] est un agrandissement de la zone XIX de la figure 18.
[Fig. 20] est une vue en coupe selon la ligne XX-XX de la figure 18.
[Fig. 21] est une vue analogue à celle de la figure 15, le capot du distributeur étant ouvert.
[Fig. 22] est un agrandissement de la zone XXII de la figure 21.

Sur l'ensemble des figures, des références identiques ou analogues représentent des organes ou ensembles d'organes identiques ou analogues.

On se réfère à la figure 1 illustrant le distributeur 1 selon l'invention.

A la description et aux figures, le distributeur 1 de consommable est un distributeur de savon liquide ou de solution hydro-alcoolique. Le distributeur 1 peut indifféremment être adapté pour distribuer du papier hygiénique du type papier toilette, essuie-main, essuie-tout, etc.

Le distributeur 1 comporte un carter 3, comportant un bâti 5 pouvant être fixé sur un mur, non représenté, et un capot 7.

Le capot 7 est mobile relativement au bâti 5 entre une position de fermeture telle que représentée à la figure 1 et une position d'ouverture (représentée à la figure 21) autorisant l'accès à l'intérieur du carter 3, par exemple afin de remplacer le consommable qui se trouve à l'intérieur du carter.

Le distributeur 1 comporte un bouton de manipulation 9 du capot 7, monté sur le capot et comportant une platine de manipulation 11 s'étendant à l'extérieur du capot.

Le bouton de manipulation 9 du capot est mobile alternativement entre une position de repos et une position de travail atteinte lorsqu'un utilisateur exerce une traction sur la platine de manipulation 11. Comme on va le voir en détails dans la suite de la description, lorsque le bouton de manipulation 9 se trouve dans sa position de travail, l'utilisateur peut déplacer le capot 7 relativement au bâti.

On se réfère à la figure 2 illustrant le distributeur 1 en coupe longitudinale selon la ligne II-II de la figure 1.

Le distributeur 1 comporte un élément de verrouillage 13 du capot 7 sur le bâti 5 permettant le verrouillage du capot sur le bâti lorsque le capot est dans sa position de fermeture. L'élément de verrouillage 13 est fixé sur le bâti 5 et s'étend à l'intérieur du carter 3.

Le distributeur 1 comporte en outre un moyen élastique, par exemple un ressort 17, solidaire du bouton de manipulation 9.

Selon l'invention, le moyen élastique est agencé dans le distributeur pour engager l'élément de verrouillage 13 lorsque le bouton de manipulation 9 est en position de repos et pour dégager l'élément de verrouillage lorsque le bouton de manipulation est en position de travail, comme décrit en détail dans la suite de la description.

Le distributeur 1 comporte en outre des charnières inférieures 16, situées à proximité d'un bord inférieur 19 du distributeur 1. Les charnières 16 sont agencées dans le distributeur pour autoriser une rotation du capot 7 relativement au bâti 5 autour d'un axe de rotation inférieur 21 qui est sensiblement transverse au plan longitudinal (LV) du distributeur 1, en référence au trièdre direct L, V, T indiqué aux figures.

On se réfère à la figure 3 illustrant le ressort 17 de l'invention.

Le ressort 17 comporte un corps 23 rigide, sensiblement parallélépipédique, prolongé à l'une de ses extrémités 23a par une première patte 25 élastique et à l'autre de ses extrémités 23b par une deuxième patte 27 élastique. Chaque patte élastique définit une forme de « S ». Le ressort 17 présente une forme ondulée, pouvant s'apparenter à une moustache.

Le corps 23 du ressort 17 présente une face supérieure 29, depuis laquelle s'étend une antenne de montage 31 formée par deux demi-antennes de montage 31a, 31b en regard l'une de l'autre. Chaque demi-antenne 31a, 31b consiste en une languette 33 recourbée sur elle-même. La languette 33 se termine par un portion extrême 35 incurvée.

On se réfère à la figure 4 montrant en vue éclatée le bouton de manipulation 9, le capot 7 et le ressort 17. Le bouton de manipulation 9 comporte un pied de montage 37, formé par deux demi-pieds de montage 37a, 37b, qui s'étend depuis la platine de manipulation 11. Chaque demi-pied de montage 37a, 37b est constitué par un corps creux, présentant une ouverture 39 sur sa paroi intérieure 41. Le pied de montage 37 traverse des orifices 43 pratiqués dans le capot 7, et l'antenne de montage 31 du ressort 17 vient s'emmancher dans le pied de montage 37 du bouton de manipulation 9. La fixation du ressort 17 sur le bouton de manipulation 9 est assurée lorsque les portions extrêmes 35 incurvées de l'antenne du ressort atteignent les ouvertures 39 du pied de montage du bouton de manipulation. Le ressort 17 est monté dans le distributeur 1 de sorte que lorsque le bouton de manipulation 9 est en position de repos, le ressort 17 est dans un état comprimé, et lorsque le bouton de manipulation est en position de travail, le ressort est dans un état détendu.

On se réfère à la figure 5 donnant un exemple de réalisation de l'élément de verrouillage 13 du capot.

L'élément de verrouillage 13 comporte deux pattes de verrouillage 45. Bien sûr, une unique patte de verrouillage peut équiper l'élément de verrouillage. La patte de verrouillage 45 comporte à une première extrémité 45a un ergot de verrouillage 47, définissant une butée de verrouillage du moyen élastique, en particulier du corps du ressort.

L'élément de verrouillage 13 comporte une embase 48. Dans une réalisation, l'embase 48 comporte un caisson 49. Le caisson 49 est par exemple monté au niveau d'une deuxième extrémité 45b de chaque patte de verrouillage 45. Le caisson 49 comporte un orifice de fixation 51. Le caisson est de préférence parallélépipédique.

Selon une exécution de la fixation de l'élément de verrouillage sur le bâti, représentée à la figure 6, l'embase 48 est conformée pour coopérer avec une platine de fixation 53 directement solidaire du bâti et s'étendant à l'intérieur de carter. L'élément de verrouillage 13 est ainsi fixé sur le bâti 5 par encastrement par l'intermédiaire de la platine de fixation 53.

Selon un exemple de réalisation, la platine de fixation 53 comporte un plat de fixation 55 à l'extrémité duquel est montée une pointe de fixation 57.

Lorsque l'élément de verrouillage 13 est monté sur la platine de fixation 53, la pointe de fixation 57 traverse l'orifice de fixation 51 du caisson 49, de façon à définir une butée de fixation de l'élément de verrouillage et à fixer ainsi l'élément de verrouillage sur la platine de fixation.

Selon une réalisation, le plat de fixation 55 comporte des rainures de guidage 59 du caisson apte à coopérer avec des rainures de guidage correspondantes (non visibles) pratiquées dans le caisson.

On se réfère à la figure 7 montrant le distributeur 1 centré sur un bord supérieur 61 du distributeur et sur laquelle est représentée le bouton de manipulation 9 en position de repos, et, en pointillés, l'élément de verrouillage 13 du capot 7 et le ressort 17.

Le distributeur 1 comporte une ou plusieurs charnières supérieures 63, par exemple deux charnières supérieures 63, situées à proximité du bord supérieur 61 du distributeur 1. Les charnières supérieures 37 sont de préférence positionnées de part et d'autre de l'élément de verrouillage 13. Les charnières 63 sont agencées dans le distributeur 1 pour autoriser, lorsque le capot 7 est dans sa position de fermeture sur le bâti 5, une rotation du capot relativement au bâti autour d'un axe de rotation 65 supérieur sensiblement transverse au plan longitudinal (LV) du distributeur 1, en référence au trièdre direct L, V, T indiqué aux figures.

La présence des charnières supérieures 63 en complément des charnières inférieures, permet d'obtenir une double rotation du capot 7 sur le bâti 5 lorsque le capot se trouve en position de fermeture, permettant lorsqu'une pression est exercée sur une face avant 67 du capot, de délivrer une quantité prédéterminée de consommable, par exemple de savon liquide.

Pour une meilleure compréhension, on se réfère à la figure 8 qui est un agrandissement de la zone VIII de la figure 7.

Selon l'invention, chaque charnière supérieure 63 comporte un premier élément de rotation 69 porté par l'intérieur du capot et un deuxième élément de rotation 71 porté par l'intérieur du bâti.

Le premier élément de rotation 69 comporte une patte 73 s'étendant selon le plan longitudinal (LV) du distributeur 1, en référence au trièdre direct L, V, T indiqué aux figures. Le premier élément de rotation 69 composant la charnière supérieure 63 comporte un premier bord fendu 75.

Le deuxième élément de rotation 71 comporte lui aussi une patte 77 comportant un deuxième bord fendu 79 décalé d'un angle sensiblement égal à 90° par rapport au premier bord fendu 75 du premier élément de rotation 69 porté par le capot 7. Les premier et deuxième bords fendus 75, 79 s'interpénètrent l'un par rapport à l'autre, de sorte que les premier et deuxième éléments de rotation 69, 71 s'emmanchent l'un par rapport à l'autre. Le deuxième élément de rotation 71 s'étend horizontalement, c'est-à-dire selon un axe transverse au plan longitudinal (L, V) du distributeur 1, tandis que le premier élément de rotation 69 s'étend verticalement, c'est-à-dire selon un axe parallèle au plan longitudinal (L, V) du distributeur.

Les extrémités des premiers et deuxième bords fendus 75, 79 présentent chacune une section longitudinale (selon le plan LV) sensiblement circulaire.

On se réfère à la figure 9 représentant la charnière supérieure 63 vue en coupe longitudinale selon la ligne IX-IX de la figure 8. Lorsque le capot 7 est en position de fermeture sur le bâti 5, le premier bord fendu 75 du premier élément de rotation 69 pénètre le deuxième bord fendu 79 du deuxième élément de rotation 71. La charnière ainsi formée est du type « femelle-femelle ». Aussi, un léger jeu J est prévu entre le capot 7 et le bâti 5 au niveau du premier bord fendu 75 du premier élément de rotation 69.

On se réfère à la figure 10 selon laquelle un utilisateur exerce une pression sur la face avant 67 du capot 7 afin de distribuer une quantité de savon liquide présent dans le distributeur. Le jeu J autorise une mise en rotation selon la flèche 81 du premier élément de rotation 69 porté par le capot 7 relativement au deuxième élément de rotation 71 porté par le bâti 5. On améliore l'articulation au niveau de la partie supérieure du distributeur et on s'affranchit ainsi d'un phénomène de gondolage du capot avant constaté dans des réalisations de l'art antérieur. Le phénomène de gondolage est par ailleurs d'autant plus évité que l'on augmente le nombre de charnières supérieures. De plus, le fait de prévoir de disposer le deuxième élément de rotation horizontalement par rapport au distributeur permet de limiter le gondolage dans la zone du distributeur comportant les charnières supérieures.

Selon une réalisation de l'invention illustrée aux figures 11 et 12, il est prévu de monter un bloc 83 fixé sur le capot 7, à l'intérieur du carter 3, agencé dans le distributeur 1 pour exercer une pression sur la poche 85 contenant le consommable liquide à délivrer lorsque le capot 7 est en position de fermeture sur le bâti et lorsqu'un utilisateur exerce une pression selon la flèche 87. Lorsque la poche 85 est comprimée, une quantité de consommable liquide 89 est délivrée. La présence du bloc 83 permet d'améliorer les contraintes exercées sur le capot 7 lors du faible pivotement autour de la charnière supérieure 63.

Selon une variante de réalisation illustrée aux figures 13 et 14, le bloc 83 fixé sur le capot 7 reçoit en outre une patte élastique 91 agencée dans le distributeur 1 pour exercer une pression supplémentaire sur la poche 85 contenant le consommable liquide à délivrer lorsque le capot 7 est en position de fermeture sur le bâti et lorsqu'un utilisateur exerce une pression selon la flèche 93. Lorsque la poche 85 est comprimée, une quantité de consommable liquide 89 est délivrée. La présence de la patte élastique 91, s'étendant depuis le bloc 83 vers la poche 85 contenant le consommable à délivrer, permet encore d'améliorer les contraintes exercées sur le capot 7 lors du faible pivotement autour de la charnière supérieure 63.

On revient à la figure 7. Comme indiqué précédemment dans la description, le ressort 17 est monté dans le distributeur 1 de sorte que lorsque le bouton de manipulation 9 est en position de repos, le ressort 17 est dans un état comprimé, et lorsque le bouton de manipulation est en position de travail, le ressort est dans un état détendu. Selon un exemple de réalisation de l'invention, les première et deuxième pattes élastiques 25, 27 du ressort 17 prennent appui sur chacun des premiers éléments de rotation 69 de la charnière supérieure 63.

On se réfère à présent aux figures 15 à 22 pour décrire les étapes mises en œuvre lors du passage du capot depuis sa position de fermeture vers sa position d'ouverture pour accéder à l'intérieur du carter afin de remplacer un consommable qui se trouve à l'intérieur du carter.

On se réfère aux figures 15 à 17 illustrant le distributeur 1 dans une position où le capot 7 est fermé sur le bâti 5 et où le bouton de manipulation 9 est en position de repos.

En position de repos du bouton de manipulation, le ressort 17 se trouve dans son état comprimé. La compression du ressort dans le distributeur est par exemple obtenue grâce à la présence des premiers éléments de rotation 69 de la charnière supérieure 63 sur lesquels prennent appui les première et deuxième pattes élastiques 25, 27 du ressort 17. Comme précédemment évoqué, il ne s'agit là que d'un exemple de mise en œuvre du distributeur pour réaliser la compression du ressort où les premiers éléments de rotation 69 de la charnière supérieure 63 sont utilisés pour comprimer le ressort. Il doit bien être compris que les charnières supérieures 63 ne constituent pas un élément nécessaire au montage du ressort. En l'absence de charnières supérieures 63, les pattes élastiques 25, 27 du ressort prennent appui sur une portion interne du capot.

En position de repos du bouton de manipulation, le ressort engage l'élément de verrouillage 13, c'est-à-dire que le corps 23 du ressort 17 vient buter contre les ergots de verrouillage 47 de l'élément de verrouillage 13, l'élément de verrouillage 13 étant fixé au bâti 5, par l'intermédiaire de la platine de fixation 53.

Dans cette position, le capot 7 est en position de verrouillage sur le bâti, et le distributeur peut être actionné par un utilisateur pour délivrer une quantité prédéterminée de consommable, comme illustré aux figures 11 à 14.

On se réfère aux figures 18 à 20. Lorsqu'un utilisateur souhaite accéder à l'intérieur du carter 3, il déplace le bouton de manipulation 9, via la platine de manipulation 11 accessible par l'utilisateur depuis l'extérieur du carter, selon la flèche 95, c'est-à-dire depuis le bord sur lequel le bouton de manipulation est monté vers l'extérieur de ce bord.

En déplaçant de la sorte le bouton de manipulation, le ressort 17, solidaire du bouton de manipulation 9, passe de son état comprimé à un état détendu, libérant les ergots de verrouillage 47 de l'élément de verrouillage 13. Le bouton de manipulation passe quant à lui de sa position de repos vers sa position de travail.

On se réfère aux figures 21 et 22. L'utilisateur peut alors entraîner le capot 7 en rotation autour des charnières inférieures 16, d'une seule main, grâce au bouton de manipulation 9 qu'il maintient en main tout au long de la course du capot jusqu'à ce que le capot atteigne sa position d'ouverture. L'utilisateur peut avec son autre main remplacer le consommable contenu à l'intérieur du distributeur, tout en évitant un blocage brutal du capot qui endommagerait le distributeur en raison de l'inertie du capot acquise pendant sa phase de rotation.

Lorsque l'utilisateur a remplacé le consommable et souhaite refermer et verrouiller le capot sur le bâti, il saisit le bouton de manipulation et entraîne le capot en rotation inverse à celle pratiquée pour l'ouverture du capot. Lorsque le capot atteint la position de fermeture représentée à la figure 18, le capot demeure déverrouillé du bâti tant que l'utilisateur maintient le bouton de manipulation dans sa position de travail. Lorsque l'utilisateur relâche le bouton de manipulation, ce dernier est rappelé dans sa position de repos grâce au ressort, qui passe de sa position détendue à sa position comprimée représentée aux figures 15 à 17, selon laquelle le corps du ressort bute contre les ergots de verrouillage de l'élément de verrouillage.

## Revendications

1. Distributeur (1) de consommable, le consommable étant du type savon liquide ou solution hydro-alcoolique ou papier hygiénique, le distributeur comportant :
- un carter (3), comportant un bâti (5) et un capot (7), ledit capot (7) étant mobile sur le bâti (5) entre une position de fermeture et une position d'ouverture autorisant l'accès à l'intérieur du carter (3),
- un élément de verrouillage (13) du capot (7) sur le bâti (5), fixé sur le bâti (5) et s'étendant à l'intérieur du carter (3),
- un bouton de manipulation (9) du capot (7), monté sur le capot (7) et comportant une platine de manipulation (11) s'étendant à l'extérieur du capot (7), **caractérisé en ce que** ledit bouton de manipulation (9) est mobile alternativement entre une position de repos et une position de travail atteinte lorsqu'un utilisateur exerce une traction sur ladite platine de manipulation (11), et **en ce que** le distributeur comporte
- un moyen élastique, solidaire du bouton de manipulation (9), agencé dans ledit distributeur (1) pour engager ledit élément de verrouillage (13) lorsque le bouton de manipulation (9) est en position de repos et pour dégager ledit élément de verrouillage (13) lorsque ledit bouton de manipulation (9) est en position de travail.

2. Distributeur (1) de consommable selon la revendication 1, **caractérisé en ce que** le moyen élastique comporte un ressort (17), comportant un corps (23) rigide prolongé à l'une de ses extrémités (23a) par une première patte élastique (25) et à l'autre de ses extrémités (23b) par une deuxième patte élastique (27).

3. Distributeur (1) de consommable selon la revendication 2, **caractérisé en ce que** l'élément de verrouillage (13) du capot (7) comporte une patte de verrouillage (45) comportant à une première extrémité (45a) un ergot de verrouillage (47), définissant une butée de verrouillage du corps (23) du ressort (17).

4. Distributeur (1) de consommable selon l'une des revendications 2 ou 3, **caractérisé en ce que** l'élément de verrouillage (13) du capot (7) est fixé sur le bâti (5) par encastrement par l'intermédiaire d'une platine de fixation (53) directement solidaire du bâti (5), ladite platine de fixation (53) comportant une pointe de fixation (57) traversant au moins partiellement l'élément de verrouillage (13) du capot (7) et définissant une butée de fixation de l'élément de verrouillage (13) du capot (7).

5. Distributeur (1) de consommable selon la revendication 4, **caractérisé en ce que** la patte de verrouillage (45) de l'élément de verrouillage (13) comporte à une deuxième extrémité (45b) un caisson (49), ledit caisson (49) comportant un orifice de fixation (51), et **en ce que** la pointe de fixation (57) de la platine de fixation (53) traverse ledit orifice de fixation (51).

6. Distributeur (1) de consommable selon l'une quelconque des revendications 2 à 5, **caractérisé en ce que** :
- le ressort (17) comporte une face supérieure (29) depuis laquelle s'étend une antenne de montage (31), et
- le bouton de manipulation (9) comporte un pied de montage (37) s'étendant depuis la platine de manipulation (11) et recevant ladite antenne de montage (31) du ressort (17).

7. Distributeur (1) de consommable selon l'une quelconque des revendications 2 à 6, **caractérisé en ce que** lorsque le bouton de manipulation (9) est en position de repos, le ressort (17) est dans un état comprimé, et lorsque le bouton de manipulation (9) est en position de travail, le ressort (17) est dans un état détendu.

8. Distributeur (1) de consommable selon l'une quelconque des revendications 1 à 7, comportant :
- une charnière inférieure (16), située à proximité d'un bord inférieur (19) du distributeur (1), agencée pour autoriser une rotation du capot (7) relativement au bâti (5) autour d'un axe de rotation inférieur (21) sensiblement transverse à un plan longitudinal du distributeur (1) ;
- au moins une charnière supérieure (63), située à proximité d'un bord supérieur (61) du distributeur (1), agencée pour autoriser, lorsque le capot (7) est dans sa position de fermeture sur le bâti (5), une rotation du capot (7) relativement au bâti (5) autour d'un axe de rotation supérieur (65) sensiblement transverse au plan longitudinal du distributeur (1) ;
**caractérisé en ce que** chaque charnière supérieure (63) comporte un premier élément de rotation (69) fixé à l'intérieur du capot (7) et un deuxième élément de rotation (71) fixé à l'intérieur du bâti (5), ledit premier élément de rotation (69) comportant un premier bord fendu (75) et ledit deuxième élément de rotation (71) comportant un deuxième bord fendu (79), décalé d'un angle sensiblement égal à 90° par rapport audit premier bord fendu (75), lesdits premier et deuxième bords fendus s'interpénétrant et l'un desdits premier et deuxième éléments de rotation (69, 71) s'étendant selon un axe transverse au plan longitudinal du distributeur (1).

9. Distributeur (1) de consommable selon la revendication 8 en combinaison avec l'une quelconque des revendications 2 à 7, **caractérisé en ce qu'**au moins une des première et deuxième pattes élastiques (25, 27) du ressort (17) prend appui sur le premier élément de rotation (69) de la charnière supérieure (63).

10. Distributeur (1) de consommable selon l'une des revendications 8 ou 9, dans lequel le consommable est un savon liquide ou une solution hydro-alcoolique contenus dans une poche (85) destinée à être agencée à l'intérieur du carter (3), **caractérisé en ce qu'**il comporte un bloc (83) fixé sur le capot (7), à l'intérieur du carter (3), agencé pour exercer une pression sur ladite poche (85) lorsqu'un utilisateur exerce une pression sur le capot (7) lorsque le capot (7) est en position de fermeture.

## Patentansprüche

1. Ausgabegerät (1) für ein Verbrauchsgut, wobei das Verbrauchsgut vom Typ flüssige Seife oder hydroalkoholische Lösung oder Toilettenpapier ist, wobei das Ausgabegerät Folgendes umfasst:
- ein Gehäuse (3), umfassend einen Boden (5) und eine Abdeckung (7), wobei die Abdeckung (7) auf dem Boden (5) mobil ist zwischen einer Schließposition und einer Öffnungsposition, den Zugriff auf das Innere des Gehäuses (3) ermöglichend,
- ein Verriegelungselement (13) der Abdeckung (7) auf dem Boden (5), befestigt auf dem Boden (5) und sich in das Innere des Gehäuses (3) erstreckend,
- einen Manipulationsschalter (9) der Abdeckung (7), montiert auf der Abdeckung (7) und umfassend eine Manipulationsplatine (11), sich außerhalb der Abdeckung (7) erstreckend, **dadurch gekennzeichnet, dass** der Manipulationsschalter (9) alternativ mobil ist zwischen einer Ruheposition und einer Arbeitsposition, erreicht, wenn ein Benutzer einen Zug auf die Manipulationsplatine (11) ausübt, und dadurch, dass das Ausgabegerät umfasst
- ein elastisches Mittel, solidarisch mit dem Manipulationsschalter (9), angeordnet in dem Ausgabegerät (1), um das Verriegelungsorgan (13) in Eingriff zu nehmen, wenn sich der Manipulationsschalter (9) in der Ruheposition befindet, und um das Verriegelungselement (13) zu lösen, wenn sich der Manipulationsschalter (9) in der Arbeitsposition befindet.

2. Ausgabegerät (1) für ein Verbrauchsgut nach Anspruch 1, **dadurch gekennzeichnet, dass** das elastische Mittel eine Feder (17) umfasst, umfassend einen starren Körper (23), verlängert an einer seiner Extremitäten (23a) durch eine erste elastische Lasche (25) und an der anderen seiner Extremitäten (23b) durch eine zweite elastische Lasche (27).

3. Ausgabegerät (1) für Verbrauchsgut nach Anspruch 2, **dadurch gekennzeichnet, dass** das Verriegelungselement (13) der Abdeckung (7) eine Verriegelungslasche (45) umfasst, umfassend an einer ersten Extremität (45a) eine Verriegelungsnut (47), einen Verriegelungsanschlag des Körpers (23) der Feder (17) definierend.

4. Ausgabegerät (1) für ein Verbrauchsgut nach einem der Ansprüche 2 oder 3, **dadurch gekennzeichnet, dass** das Verriegelungselement (13) der Abdeckung (7) auf dem Boden (5) befestigt ist durch Einlassung mittels einer Befestigungsplatine (53), direkt solidarisch mit dem Boden (5), wobei die Befestigungsplatine (53) eine Befestigungsspitze (57) umfasst, wenigstens teilweise das Verriegelungselement (13) der Abdeckung (7) durchdringend und einen Befestigungsanschlag des Verriegelungselements (13) der Abdeckung (7) definierend.

5. Ausgabegerät (1) für Verbrauchsgut nach Anspruch 4, **dadurch gekennzeichnet, dass** die Verriegelungslasche (45) des Verriegelungselements (13) an einer zweiten Extremität (45b) eine Kammer (49) umfasst, wobei die Kammer (49) eine Befestigungsöffnung (51) umfasst, und dadurch, dass die Befestigungsspitze (57) der Befestigungsplatine (53) die Befestigungsöffnung (51) durchdringt.

6. Ausgabegerät (1) für Verbrauchsgut nach einem der Ansprüche 2 bis 5, **dadurch gekennzeichnet, dass**:
- die Feder (17) eine obere Fläche (29) umfasst, von der sich eine Montageantenne (31) erstreckt, und
- der Manipulationsschalter (9) einen Montagefuß (37) umfasst, sich von der Manipulationsplatine (11) erstreckend und die Montageantenne (31) der Feder (17) aufnehmend.

7. Ausgabegerät (1) für Verbrauchsgut nach einem der Ansprüche 2 bis 6, **dadurch gekennzeichnet, dass** sich die Feder (17) in einem komprimierten Zustand befindet, wenn sich der Manipulationsschalter (9) in der Ruheposition befindet, und sich die Feder (17) in einem entspannten Zustand befindet, wenn sich der Manipulationsschalter (9) in der Arbeitsposition befindet.

8. Ausgabegerät (1) für ein Verbrauchsgut nach einem der Ansprüche 1 bis 7, Folgendes umfassend:
- ein unteres Scharnier (16), nahe einem unteren Rand (19) des Ausgabegeräts (1) positioniert, angeordnet, um eine Rotation der Abdeckung (7) zu ermöglichen relativ zu dem Boden (5) um eine untere Rotationsachse (21) im Wesentlichen transversal zu einer Längsebene des Ausgabegeräts (1);
- wenigstens ein oberes Scharnier (63), nahe einem oberen Rand (61) des Ausgabegeräts (1) positioniert, angeordnet, um wenn sich die Abdeckung (7) in der Schließposition auf dem Boden (5) befindet, eine Rotation der Abdeckung (7) zu ermöglichen, relativ zu dem Boden (5) um eine obere Rotationsachse (65) im Wesentlichen transversal zu der Längsebene des Ausgabegeräts (1);
**dadurch gekennzeichnet, dass** jedes obere Scharnier (63) ein erstes Rotationselement (69) umfasst, befestigt im Inneren der Abdeckung (7), und ein zweites Rotationselement (71), befestigt im Inneren des Bodens (5), wobei das erste Rotationselement (69) einen ersten gespaltenen Rand (75) umfasst und das zweite Rotationselement (71) einen zweiten gespaltenen Rand (79) umfasst, versetzt um einen Winkel im Wesentlichen gleich 90° in Bezug auf den ersten gespaltenen Rand (75), wobei der erste und der zweite gespaltene Rand sich gegenseitig durchdringen und eines von dem ersten und dem zweiten Rotationselement (69, 71) sich erstreckt gemäß einer Achse transversal zur Längsebene des Ausgabegeräts (1).

9. Ausgabegerät (1) für Verbrauchsgut nach Anspruch 8 in Kombination mit einem der Ansprüche 2 bis 7, **dadurch gekennzeichnet, dass** wenigstens eine von der ersten und zweiten elastischen Lasche (25, 27) der Feder (17) auf dem ersten Rotationselement (69) des oberen Scharniers (63) aufliegt.

10. Ausgabegerät (1) für Verbrauchsgut nach einem der Ansprüche 8 oder 9, in welchem das Verbrauchsgut eine Flüssigseife oder eine hydroalkoholische Lösung ist, enthalten in einem Beutel (85), dazu bestimmt, im Inneren des Gehäuses (3) angeordnet zu sein, **dadurch gekennzeichnet, dass** er einen Block (83) umfasst, befestigt auf der Abdeckung (7), im Inneren des Gehäuses (3), angeordnet, um einen Druck auf den Beutel (85) auszuüben, wenn ein Benutzer einen Druck auf die Abdeckung (7) ausübt, wenn sich die Abdeckung (7) in der Schließposition befindet.

## Claims

1. A consumable dispenser (1), the consumable being of liquid soap or hydro-alcoholic solution or toilet paper type, the dispenser including:
- a casing (3), including a frame (5) and a cover (7), said cover (7) being movable on the frame (5) between a closed position and an open position allowing access inside the casing (3),
- a locking element (13) for locking the cover (7) on the frame (5), fastened on the frame (5) and extending inside the casing (3),
- a handling button (9) for handling the cover (7), mounted on the cover (7) and including a handling subplate (11) extending outside the cover (7), **characterized in that** said handling button (9) is movable alternately between a rest position and a working position reached when a user exerts a pull on said handling subplate (11), and **in that** the dispenser includes
- an elastic means, secured to the handling button (9), arranged in said dispenser (1) to engage said locking element (13) when the handling button (9) is in the rest position and to release said locking element (13) when said handling button (9) is in the working position.

2. The consumable dispenser (1) according to claim 1, **characterized in that** the elastic means includes a spring (17), including a rigid body (23) prolonged at one of its ends (23a) by a first elastic tab (25) and at the other of its ends (23b) by a second elastic tab (27).

3. The consumable dispenser (1) according to claim 2, **characterized in that** the locking element (13) for locking the cover (7) includes a locking tab (45) including at a first end (45a) a locking lug (47), defining a stop for locking the body (23) of the spring (17).

4. The consumable dispenser (1) according to any of claims 2 or 3, **characterized in that** the locking element (13) for locking the cover (7) is fastened on the frame (5) by embedding through a fastening subplate (53) directly secured to the frame (5), said fastening subplate (53) including a fastening tip (57) at least partially passing through the locking element (13) for locking the cover (7) and defining a stop for fixing the locking element (13) for locking the cover (7).

5. The consumable dispenser (1) according to claim 4, **characterized in that** the locking tab (45) of the locking element (13) includes at a second end (45b) a box (49), said box (49) including a fastening orifice (51), and **in that** the fastening tip (57) of the fastening subplate (53) passes through said fastening orifice (51).

6. The consumable dispenser (1) according to any one of claims 2 to 5, **characterized in that**:
- the spring (17) includes an upper face (29) from which extends a mounting antenna (31), and
- the handling button (9) includes a mounting foot (37) extending from the handling subplate (11) and receiving said mounting antenna (31) of the spring (17).

7. The consumable dispenser (1) according to any one of claims 2 to 6, **characterized in that** when the handling button (9) is in the rest position, the spring (17) is in a compressed state, and when the handling button (9) is in the working position, the spring (17) is in a relieved state.

8. The consumable dispenser (1) according to any one of claims 1 to 7, including:
- a lower hinge (16), located proximate to a lower edge (19) of the dispenser (1), arranged so as to enable a rotation of the cover (7) relative to the frame (5) about a lower axis of rotation (21) substantially transverse to a longitudinal plane of the dispenser (1);
- at least one upper hinge (63), located proximate to an upper edge (61) of the dispenser (1), arranged so as to enable, when the cover (7) is in its closed position on the frame (5), a rotation of the cover (7) relative to the frame (5) about an upper axis of rotation (65) substantially transverse to the longitudinal plane of the dispenser (1);
**characterized in that** each upper hinge (63) includes a first rotating element (69) fastened inside the cover (7) and a second rotating element (71) fastened inside the frame (5), said first rotating element (69) including a first split edge (75) and said second rotating element (71) including a second split edge (79), shifted by an angle substantially equal to 90° with respect to said first split edge (75), said first and second split edges penetrate into one another and one of said first and second rotating elements (69, 71) extending according to an axis transverse to the longitudinal plane of the dispenser (1).

9. The consumable dispenser (1) according to claim 8 in combination with any one of claims 2 to 7, **characterized in that** at least one of the first and second elastic tabs (25, 27) of the spring (17) bears on the first rotating element (69) of the upper hinge (63).

10. The consumable dispenser (1) according to any of claims 8 or 9, wherein the consumable is a liquid soap or a hydro-alcoholic solution contained in a bag (85) intended to be arranged inside the casing (3), **characterized in that** it includes a block (83) fastened to the cover (7), inside the casing (3), arranged so as to exert a pressure on said pocket (85) when a user exerts a pressure on the cover (7) when the cover (7) is in the closed position.
